# EUROPÄISCHE PATENTSCHRIFT

(11) **EP 0 523 435 B1**
(45) Veröffentlichungstag und Bekanntmachung des Hinweises auf die Patenterteilung: **19.02.1997**
(21) Anmeldenummer: 92110936.9
(22) Anmeldetag: 27.06.1992
(51) Int. Cl.: B41F 13/60, B65H 35/08, B26D 7/20

(54) **Querschneideeinrichtung an Falzwerken für Rollenrotationsdruckmaschinen**
Transverse cutter device in folders for web-feb rotary presses
Coupeuse transversale d'une plieuse pour des rotatives à bobines

(30) Priorität: 04.07.1991 DE 4122110; 25.06.1992 DE 4220480
(43) Veröffentlichungstag der Anmeldung: 20.01.1993
(73) Patentinhaber: KOENIG & BAUER-ALBERT AKTIENGESELLSCHAFT, 97080 Würzburg (DE)
(72) Erfinder: Michalik, Horst Bernhard, W-8706 Höchberg (DE)

(56) Entgegenhaltungen:
- US-A- 1 868 125
- US-E- 17 892

## Beschreibung

Die Erfindung betrifft eine Querschneideeinrichtung gemäß dem Oberbegriff des Patentanspruches 1.

Die gattungsgemäße US-E-17 892 zeigt eine Querschneideeinrichtung an Falzwerken für Rotationsdruckmaschinen. Hierbei ist ein Schneidzylinder mit einem biegesteifen Schneidmesser vorgesehen. Ein mit dem Schneidzylinder zusammenwirkender Nutzylinder weist eine Nutleiste als Widerlager zum Trennen von Schneidgut auf. Die Nutleiste besteht aus einem einteilig ausgebildeten Nutteil und einem Druckfederteil. In Arbeitsdrehrichtung des Nutzylinders gesehen, sind auf seinem Umfang nebeneinander zuerst das Nutteil und dann das Druckfederteil angeordnet. Das Druckfederteil besteht aus einer druckfederbelasteten Schiene.

Gemäß DE-OS 14 36 520 ist eine Einrichtung zum Schneiden und Übertragen von mehrlagigen Produkten, die aus einer Rotationsdruckmaschine kommen, bekannt, welche einen Schneidzylinder und einen Nutzylinder aufweist.

Um den in das Falzwerk einlaufenden Papierstrang in einzelne Produkte aufzuteilen, befindet sich im Falzwerk eine Querschneideeinrichtung. Diese Einrichtung besteht ans einem Schneidzylinder mit eingesetztem Messerbalken und Schneidleisten, auch Nutleisten genannt, welche im Nut- oder Nutsammelzylinder eingesetzt sind. Durch das Abrollen des Schneidzylinders mit dem Nutzylinder setzt sich das Schneidmesser auf den einlaufenden Papierstrang auf. Da das Schneidmesser aus der Oberfläche des Schneidzylinders hervorsteht, taucht die Schneidkante des Messers in die Nutleiste des Nutzylinders ein und trennt das Produkt vom Strang. Die Eintauchtiefe des Schneidmessers in die Nutleiste wird durch die Zahnform der Schneidmesserkante festgelegt.

Da das Schneidmesser sich beim Schneidvorgang in der Nutleiste nicht abrollen kann wie ein Zahnrad, da nur ein schmaler Einschnitt vorhanden ist, entstehen an dieser Stelle hohe Belastungen für Nutleiste und Schneidmesser. Bei der Erzeugung von dünnen Produkten wird dieses Problem gelöst, indem man sehr elastische Nutleisten und Messerbalken mit dünnen Schneidmessern einsetzen kann, da ja nur geringe Schnittkräfte vorhanden sind. Die Schneidmesser können die Biegebeanspruchung durch ihre Blattfedereigenschaft ausgleichen, und die sehr elastischen Nutleisten deformieren sich in der Schneidnute, ohne diese zu zerstören. Außerdem sind bei diesen geringen Schnittkräften die Andruckleisten, welche sich rechts und links des Schneidmessers befinden, aus einem hochelastischen Kunststoff mit guter Federungseigenschaft und werden daher beim Schneidvorgang nicht eingeklemmt.
Bei der Erzeugung von dicken Produkten werden Nutleisten mit sehr geringer Elastizität und sehr biegesteifen Schneidmessern sowie unelastische Andruckleisten eingesetzt, welche über Schraubenfedern angedrückt werden. Mit dieser Ausführung der Schneideinrichtung werden die großen Kräfte, die beim Schneidvorgang entstehen, aufgenommen. Diese Ausführung der Schneideinrichtung hat durch ihre Steifigkeit einen schnelleren und größeren Verschleiß von Nutleiste, Schneidmesser und Andruckleisten zur Folge.

Mit derartigen Schneideinrichtungen müssen jedoch sowohl dünne als auch dicke Produkte bearbeitet werden. Nachteilig dabei ist, daß dann für jede Produktart das Schneidsystem gewechselt werden muß.

Der Erfindung liegt die Aufgabe zugrunde, eine Querschneideeinrichtung an Falzwerken für Rollenrotationsdruckmaschinen unter Verwendung eines Schneidezylinders und eines Nutzylinders mit Nutleisten zum Verarbeiten von dünnem und dickem Schneidgut zu schaffen.

Die Aufgabe wird erfindungsgemäß durch das Kennzeichen des Patentanspruches 1 gelöst. Zweckmäßige Ausgestaltungen der Erfindung sind den Unteransprüchen zu entnehmen.

Durch die zweiteilige Ausführung der Nutleiste werden folgende Vorteile erzielt. Dadurch, daß das Nutteil der Nutleiste aus einem Kunststoff mit geringer Elastizität besteht, wird dem Schneidmesser, das durch das Schneidgut dringt, ein verhältnismäßig großer Widerstand entgegengesetzt. Dabei tauchen die Schneidmesserzähne voll in die Nutleiste ein, ohne daß die Nutleiste ausweichen kann.

Durch die Ausgestaltung der Nutleiste mit einem Elastikteil ist es möglich geworden, durch die Verdichtung dieses Elastikteils beim Schneidvorgang die Kräfte aufzunehmen, die durch die Differenzgeschwindigkeit der Schneidkante zur Nutleiste entstehen. Dadurch wird die Biegebeanspruchung des Schneidmessers stark vermindert und ein Einklemmen der Druckleisten vermieden. Aus diesem Grunde können dickere Schneidmesser eingesetzt werden, die biegesteif sind und eine höhere Standzeit haben. Es können auch dünnere Produkte geschnitten werden.

Durch die Erfindung ist es auch möglich geworden, für das Nutteil der Nutleiste einen Werkstoff zu verwenden, welcher elastisch und abriebfest ist und trotzdem das Schneidmesser infolge des Einsatzes des Elastikteils nicht beschädigt wird.

Die Erfindung soll nachstehend an mehreren Ausführungsbeispielen näher erläutert werden.

Die zugehörigen Zeichnungen zeigen in
- Fig. 1: den Vertikalschnitt durch eine erfindungsgemäße Querschneideeinrichtung, wobei der Schneidzylinder und der Nutzylinder ausschnittsweise dargestellt ist,
- Fig. 2: eine weitere Ausführungsvariante,
- Fig. 3: eine weitere Ausführungsvariante,
- Fig. 4: die Ansicht A nach Fig. 3.

Gemäß Fig. 1 ist ein Vertikalschnitt durch eine erfindungsgemäße Querschneideeinrichtung gezeigt, wobei der Nutzylinder 1 und der Schneidzylinder 2 nur ausschnittsweise dargestellt ist und beide Zylinder 1; 2 in Pfeilrichtung B mit annähernd gleicher Umfangsgeschwindigkeit umlaufen. Die Andruckleisten auf dem Schneidzylinder 2 sind der besseren Übersicht halber nicht dargestellt worden. Dies trifft auch für die Fig. 2 bis 5 zu. Der Schneidzylinder 2 besitzt ein in radialer Richtung angeordnetes und mit seiner Spitze 3 aus dem Umfang 4 des Schneidzylinders 2 herausragendes Schneidmesser 6. Das Schneidmesser 6 ist in einem bekannten, nicht dargestellten Messerbalken festgeklemmt. Das Schneidmesser 6 erstreckt sich in koaxialer Richtuung zur nicht dargestellten Achse des Schneidzylinders 2.

Die Nutleiste 7 verläuft in koaxialer Richtung zur ebenfalls nicht dargestellten Achse des Nutzylinders 1. Die Nutleiste 7 ist zweiteilig ausgeführt und besteht aus einem Nutteil 8 und einem Druckfederteil 9. Das Nutteil 8 und das Druckfederteil 9 sind lose nebeneinander und parallel am Umfang des Nutzylinders 1 angeordnet, und zwar immer so, daß in Pfeilrichtung B zuerst das Nutteil 8 und dann das Druckfederteil 9 angebracht ist. Die sich auf dem Flugkreis 11 in Pfeilrichtung B bewegende Spitze 3 des Schneidmessers 6 berührt im Punkt 12 den Produktstrang 13 und verläßt den Produktstrang 13 wieder nach dem Schneidvorgang im Punkt 14.

Das Nutteil 8 besteht aus Polyurethan mit einer Härte von 90 bis 95 Shore. Das Druckfederteil 9 besteht hierbei beispielsweise aus Polyurethan mit einer Härte von 60 bis 70 Shore. Das Druckfederteil 9 nimmt durch Verdichtung beim Schneidvorgang die Kräfte auf, die durch die Differenzgeschwindigkeit der Schneidkante zur Nutleiste entstehen. Dadurch wird die Biegebeanspruchung des Schneidmessers 6 stark vermindert und ein Einklemmen der Druckleisten vermieden. Die beiden Leisten 8; 9 können vorzugsweise lose aneinanderliegend in die Nutleiste 7 eingesetzt werden. Dies hat den Vorteil, daß nur das Nutteil 8, in welchem das Schneidmesser 6 eintaucht, als Verschleißteil gewechselt werden muß.

Gemäß Fig. 2 ist eine weitere Ausführungsvariante gezeigt. Die Nutleiste 7 ist wiederum zweiteilig, jedoch aus einem Material ausgeführt und besteht aus dem Nutteil 8 und einem Druckfederteil 21. Innerhalb des Druckfederteils 21 ist ein federndes Element 22 angeordnet, welches im Querschnitt rechteckig ausgebildet ist und sich in axialer Richtung auch wellenlinienförmig erstrecken kann. Das Druckfederteil 21 kann aus Polyamid 12 bestehen. Das federnde Element 22 kann aus Stahl, Polyamid oder dgl. Material bestehen. Die Wirkung der Nutleiste 7 ist ebenso, wie bei Fig. 1 beschrieben.

Gemäß Fig. 3 ist eine weitere Ausführungsvariante der Nutleiste 7 gezeigt, wobei die Fig. 4 die Ansicht A nach Fig. 3 darstellt. Die Nutleiste 7 ist zweiteilig, jedoch aus einem Material ausgeführt, d. h. das Nutteil 8 und ein Druckfederteil 23 sind fest miteinander verbunden. Das Druckfederteil 23 besitzt sich in axialer Richtung erstreckende, in Abständen voneinander angeordnete Löcher 24, welche die Elastizität der Nutleiste 7 erhöhen. Das Material kann das gleiche sein, wie das beim Nutteil 8 verwendete. Die Wirkung ist die gleiche, wie bei Fig. 1 beschrieben. Das Schneidmesser 6 kann eine Dicke von 2 bis 3 mm aufweisen. Es können Produkte bis zu 96 Seiten mit derselben Querschneideeinrichtung geschnitten werden.

Ergänzend zu Fig. 1 wird ausgeführt, daß sich die Nutleiste 7 in einer in radialer Richtung von der Mantelfläche weg verlaufenden Nut mindestens an drei Seiten, nämlich an der Unterseite und den zwei Längsseiten, fest umschlossen ist und ihre vierte Seite, d. h. die Oberseite, bündig ist mit dem Mantel des Nutzylinders 1. Jeweils in Drehrichtung B des Nutzylinders 1 gesehen, ist zuerst das "weniger elastische" Nutteil 8 und anschließend das "elastischere" Druckfederteil 9 angeordnet. Das Nutteil 8 kann mit dem Druckfederteil 9 auch stoffschlüssig verbunden, z. B. verklebt oder verschweißt, oder aber formschlüssig verbunden sein. Z. B. ist es möglich, das Nutteil 8 mit dem Druckfederteil 9 an den beiden aneinanderliegenden Längsseiten miteinander zu verzahnen. Die Nutleiste 7 ist einstückig ausgeführt ist und besitzt eine bessere Handhabung beim Auswechseln derselben. Das neben dem Nutteil 8 angeordnete Druckfederteil 9 weist etwa die gleichen Dimensionen auf wie das Nutteil 8. Das Schneidmesser 6 trifft immer auf die freie obere Seite des härteren Nutteiles 8 auf, welches in radialer Richtung zur Achse des Nutzylinders 1 nicht ausweichen kann, da es gegen den Boden der Nut drückt. Ein elastisches Ausweichen ist nur in Richtung des Druckfederteiles 9 möglich, welches ein geringeres Elastizitätsmodul aufweist, z. B. ein um 33 Prozent geringeres Elastizitätsmodul im Vergleich zum Elastizitätsmodul der Nutleiste 7. Überraschenderweise treten an dem biegesteifen Schneidmesser 6 nur sehr geringe Verschleißerscheinungen auf, so daß hohe Standzeiten erzielt werden. Es können sowohl dünne als auch dicke Produkte, besser gesagt Abschnitte, gleichermaßen geschnitten werden.

## Patentansprüche

1. Querschneideeinrichtung an Falzwerken für Rollenrotationsdruckmaschinen, bestehend aus einem an einem Schneidzylinder (2) angeordneten, biegesteifen Schneidmesser (6) und einer an einem Nutzylinder (1) angeordneten Nutleiste (7) als Widerlager zum Trennen von Schneidgut, wobei die Nutleiste (7) aus einem einteilig ausgebildeten Nutteil (8) und einem Druckfederteil (9; 16; 21; 23) besteht und in Bewegungsrichtung (B) des Nutzylinders (1) gesehen zuerst das Nutteil (8) und dann das Druckfederteil (9; 16; 21; 23) nebeneinander am Umfang des Nutzylinders (1) angeordnet sind, und daß das Nutteil (8) der Nutleiste (7) aus einem Kunststoff mit geringer Elastizität besteht, dadurch gekennzeichnet daß das Druckfederteil (9; 16; 21; 23) im Vergleich zum Nutteil (8) aus einem Kunststoff höherer Elastizität besteht.

2. Querschneideeinrichtung nach Anspruch 1, dadurch gekennzeichnet, daß das Nutteil (8) aus einem Elastomer besteht.

3. Querschneideeinrichtung nach Anspruch 1, dadurch gekennzeichnet, daß das Nutteil (8) aus Polyurethan besteht.

4. Querschneideeinrichtung nach Anspruch 1, dadurch gekennzeichnet, daß das Druckfederteil (9) aus einem Elastomer besteht.

5. Querschneideeinrichtung nach Anspruch 1, 4, 5, dadurch gekennzeichnet, daß das Druckfederteil (9) aus Polyurethan besteht.

6. Querschneideeinrichtung nach Anspruch 1, dadurch gekennzeichnet, daß das Druckfederteil (21) aus thermoplastischem Kunststoff besteht.

7. Querschneideeinrichtung nach Anspruch 1 und 7, dadurch gekennzeichnet, daß das Druckfederteil (21) aus Polyamid besteht, in welchem in axialer Richtung verlaufend ein federndes Element (22) angeordnet ist.

8. Querschneideeinrichtung nach Anspruch 8, dadurch gekennzeichnet, daß das federnde Element (22) aus Stahl oder thermoplastischem Kunststoff besteht und in Richtung seiner Längsachse wellenlinienförmig ausgebildet ist.

9. Querschneideeinrichtung nach Anspruch 1, 8 und 9, dadurch gekennzeichnet, daß das federnde Element (22) aus Polyamid besteht.

10. Querschneideeinrichtung nach Anspruch 1, dadurch gekennzeichnet, daß das Nutteil (8) und das Druckfederteil (23) fest miteinander verbunden sind, daß das Druckfederteil (23) in axialer Richtung angeordnete Löcher (24) besitzt.

11. Querschneideeinrichtung nach Anspruch 1, dadurch gekennzeichnet, daß das Schneidmesser (6) eine Dicke von 2 bis 3 mm aufweist.

## Claims

1. A transverse cutting device on folding units for web-fed rotary printing machines, comprising a rigid cutting knife (6) arranged on a cutting cylinder (2), and a grooved strip (7), arranged on a grooved cylinder (1), as an abutment for separating material to be cut, the grooved strip (7) comprising a grooved part (8) constructed in one piece, and a pressure spring part (9; 16; 21; 23), and, seen in the direction of movement (B) of the grooved cylinder (1), first the grooved part (8) and then the pressure spring part (9; 16; 21; 23) being arranged next to one another at the periphery of the grooved cylinder (1), and the grooved part (8) of the grooved strip (7) comprising a synthetic material with a low degree of elasticity, characterized in that the pressure spring part (9; 16; 21; 23) is of a synthetic material of a higher degree of elasticity than the grooved part (8).

2. A transverse cutting device according to Claim 1, characterized in that the grooved part (8) is of an elastomer.

3. A transverse cutting device according to Claim 1, characterized in that the grooved part (8) is of polyurethane.

4. A transverse cutting device according to Claim 1, characterized in that the pressure spring part (9) is of an elastomer.

5. A transverse cutting device according to Claims 1, 4, 5, characterized in that the pressure spring part (9) is of polyurethane.

6. A transverse cutting device according to Claim 1, characterized in that the pressure spring part (21) is of a thermoplastic synthetic material.

7. A transverse cutting device according to Claims 1 and 7, characterized in that the pressure spring part (21) is of polyamide in which a resilient element (22) is arranged running in the axial direction.

8. A transverse cutting device according to Claim 8, characterized in that the resilient element (22) is of steel or a thermoplastic synthetic material, and is constructed in the shape of a wavy line in the direction of its longitudinal axis.

9. A transverse cutting device according to Claims 1, 8 and 9, characterized in that the resilient element (22) is of polyamide.

10. A transverse cutting device according to Claim 1, characterized in that the grooved part (8) and the pressure spring part (23) are connected fixedly to one another, and in that the pressure spring part (23) has holes (24) arranged in the axial direction.

11. A transverse cutting device according to Claim 1, characterized in that the cutting knife (6) has a thickness of 2 to 3 mm.

## Revendications

1. Dispositif de refente transversale installés sur des mécanismes de pliage pour machines à imprimer rotatives à bobines, constitué d'un couteau tranchant rigide en flexion (6) monté sur un cylindre de coupe (2) et d'une barrette rainurée (7) montée sur un cylindre rainuré (1) et servant de moyen de contre-appui pour sectionner le produit à refendre, la barrette rainurée (7) étant constituée d'un élément rainuré (8) conçu d'un seul tenant et d'un élément formant ressort de pression (9 ; 16 ; 21 ; 23) et, par rapport au sens de déplacement (B) du cylindre rainuré (1), d'abord l'élément rainuré (8) et ensuite l'élément formant ressort de pression (9 ; 16 ; 21 ; 23) étant disposés côte à côte sur la périphérie du cylindre rainuré (1), et l'élément rainuré (8) de la barrette rainurée (7) étant réalisé dans une matière synthétique à faible élasticité, caractérisé en ce que l'élément formant ressort de pression (9 ; 16 ; 21 ; 23) est réalisé dans une matière synthétique d'une élasticité supérieure à celle de l'élément rainuré (8).

2. Dispositif de refente transversale selon la revendication 1, caractérisé en ce que l'élément rainuré (8) est réalisé dans un élastomère.

3. Dispositif de refente transversale selon la revendication 1, caractérisé en ce que l'élément rainuré (8) est réalisé en polyuréthanne.

4. Dispositif de refente transversale selon la revendication 1, caractérisé en ce que l'élément formant ressort de pression (9) est réalisé dans un élastomère.

5. Dispositif de refente transversale selon la revendication 1, 4, 5, caractérisé en ce que l'élément formant ressort de pression (9) est réalisé en polyuréthanne.

6. Dispositif de refente transversale selon la revendication 1, caractérisé en ce que l'élément formant ressort de pression (21) est réalisé dans un matériau thermoplastique.

7. Dispositif de refente transversale selon les revendications 1 et 7, caractérisé en ce que l'élément formant ressort de pression (21) est réalisé en polyamide, dans lequel est logé un élément élastique (22) s'étendant dans la direction axiale.

8. Dispositif de refente transversale selon la revendication 8, caractérisé en ce que l'élément élastique (22) est réalisé en acier ou en matériau thermoplastique et présente une forme ondulée dans le sens de son axe longitudinal.

9. Dispositif de refente transversale selon les revendications 1, 8 et 9, caractérisé en ce que l'élément élastique (22) est réalisé en polyamide.

10. Dispositif de refente transversale selon la revendication 1, caractérisé en ce que l'élément rainuré (8) et l'élément formant ressort de pression (23) sont solidarisés l'un à l'autre, et en ce que l'élément formant ressort de pression (23) possède des trous (24) disposés dans la direction axiale.

11. Dispositif de refente transversale selon la revendication 1, caractérisé en ce que le couteau tranchant (6) présente une épaisseur de 2 à 3 mm.
